# EUROPÄISCHE PATENTSCHRIFT

(11) **EP 0 172 576 B1**
(45) Veröffentlichungstag und Bekanntmachung des Hinweises auf die Patenterteilung: **18.07.1990**
(21) Anmeldenummer: 85110542.9
(22) Anmeldetag: 22.08.1985
(51) Int. Cl.: H01H 9/16, H01H 19/02

(54) **Optische Schaltstufenanzeige für Drehwahlschalter von Haushaltsgeräten, insbesondere von Herden**
Optical position indicator for rotatable selector switches of household appliances, in particular of stoves
Indicateur de position optique pour interrupteurs de sélection rotatifs d'appareils ménagers, en particulier de cuisinières

(30) Priorität: 23.08.1984 DE 3430993
(43) Veröffentlichungstag der Anmeldung: 26.02.1986
(73) Patentinhaber: Miele & Cie. GmbH & Co., D-33325 Gütersloh (DE)
(72) Erfinder: Lienke, Wilhelm, D-4830 Gütersloh 1 (DE); Stroop, Hubert, D-4830 Gütersloh 1 (DE)

(56) Entgegenhaltungen:
- DE-A- 1 790 124
- FR-A- 2 100 083
- GB-A- 584 163
- GB-A- 2 151 404

## Beschreibung

Optische Schaltstufenanzeige für Drehwahlschalter von Haushaltgeräten, insbesondere von Herden.

Die Erfindung bezieht sich auf eine optische Schaltstufenanzeige für mit Drehwahlschaltern ausgestattete Haushaltsgeräte nach dem Oberbegrift des Anspruchs 1 und geht aus von der GB-A-584 163.

Aus der GE-A-584 163 ist ein Drehwahlschalter mit einer optischen Schaltstufenanzeige bekannt. Innerhalb des Drehknebels des Drehwahlschalters ist ein Lichtleitelement angeordnet, welches als Leuchtpunkt an der Knebelstirnfläche endet. Am stationären Teil des Drehwahlschalters ist die Beleuchtungseinrichtung mit einem Lichtänderungselement angeordnet.

Je nach Schaltstufeneinstellung des Drehwahlschalters wird das Lichtleitelement mit unterschiedlicher Lichtintensität beleuchtet.

Bei dieser bekannten Ausführung zeigt ein relativ kleiner Leuchtpunkt die unterschiedlichen Schaltstufeneinstellungen an und die unterschiedliche Lichtintensität ist in Abhängigkeit von der Höhe der Schaltstufeneinstellung schlecht erkennbar.

Weiterhin ist aus der DE-C-26 05 442 eine optische Anzeigevorrichtung der vorgenannten Art bekannt, bei der eine Reflektorblende federnd auf der Schalterachse des Drehwahlschalters gelagert ist. Bei Betätigung des Drehwahlschalters wird diese Reflektorblende von einem Auflaufnocken abgehoben und in eine Schrägstellung gebracht, so daß die von der Beleuchtungsquelle ausgehenden Lichtstrahlen von der schrägstehenden Reflektorblende auf die vorne in der Schaltterblende sichtbare Anzeigefläche gelangen können. In der Aus-Stellung verdeckt dagegen die Reflektorblende diese Anzeigefläche. Der Nachteil der vorbeschriebenen Ausführungsform besteht darin, daß die Unterbringung der Reflektorblende auf der Schaltachse des Drehwahlschalters sehr aufwendig ist und daß die Benutzer durch den relativ geringen Sichtbereich der Anzeigefläche die Schaltstufenanzeige nicht besonders gut erkennen können.

Aus der DE-A-17 90 124 ist ein Knotenpunkt-Steuerquittierschalter bekannt, bei dem ein jeweiliger Betriebszustand durch unterschiedliche Farben kenntlich gemacht wird. Mittels eines Betätigungsknopfes wird dazu eine mehrfarbige Walze über einer innenliegenden Oppositionslampe verdreht.

Ein derartiger Aufbau ist jedoch für die Anordnung in einem mit Drehwahlschaltern ausgestatteten Haushaltgerät wie z.B. einem Herd nicht geeignet, da hier durch unterschiedliche Lichtintensitäten Schaltstufeneinstellungen angezeigt werden sollen.

Der Erfindung liegt die Aufgabe zugrunde, eine optische Schaltstufenanzeige für Haushaltsgeräte, insbesondere Herde, zu schaffen, bei der für den Bedienenden die eingestellte Schaltstufe leicht und deutlich zu erkennen ist und bei der dies durch relativ einfache Baumaßnahmen im Schalterbereich realisiert werden kann.

Die Losung dieser Aufgabe wird durch die im Anspruch 1 gekennzeichneten Merkmale erzielt.

Weitere Merkmale von Ausgestaltungen der Erfindung ergeben sich aus den nachfolgenden Unteransprüchen.

Der Vorteil der erfindungsgemäßen Ausführung liegt darin, daß der Benutzer nicht nur die einzelnen Kennungssymbole oder Schaltstufenmarkierungen sieht, sondern daß er zusätzlich über die Intensität des Leucht- oder Farbsignale auch auf große Entfernung hin die augenblickliche Schaltstufeneinstellung einschätzen kann. Zudem wird dieser Effekt durch vorrichtungstechnisch einfache und kompakte Mittel im Bereich der Drehwahlschalter realisiert.

Ein Ausführungsbeispiel der Erfindung ist in den Zeichnungen schematisch dargestellt. Es zeigen:
Fig. 1 ausschnittsweise die Schalterblende eines Haushaltsherdes in perspektivischer teils weggebrochener Ansicht,
Fig. 2 in einem Ausschnitt die Schalterblende in Vorderansicht,
Fig. 3 die Schalterblende nach Fig. 2 in Schnittdarstellung von der Seite gesehen,
Fig. 4 eine Schnittdarstellung durch das Schalter- und Beleuchtungselement gemäß Schnittlinie aus Figur 3.

In der Schalterblende 1 sind in der üblichen Weise Drehwahlschalter 2 zur Einstellung der nicht näher bezeigten Kochstellen bzw. des Bakkofens angeordnet. In der ansonsten undurchsichtigen Schalterblende 1 ist im Bereich um den Drehwahlschalter 2 ein kreisförmiges, durchsichtiges Anzeigefeld 3 gebildet.

Hinter der Schalterblende 1 innerhalb eines Schaltkastens 4 ist eine feststehende Reflexionsschale 5 angebracht. Im oberen Bereich dieser Reflexionsschale 5 ist ein Leuchtenaufnahmeraum 6 zur Unterbringung einer elektrischen Leuchte 7 gebildet.

Innerhalb der Reflexionsschale 5 ist eine topfförmige Einheit 8 angeordnet, die mit dem Drehwahlschalter 2 gekoppelt ist. Die topfförmige Einheit 8 besteht dabei im wesentlichen aus der Anzeigescheibe 9 und dem zylindrischen Lichtänderungs- bzw. Lichtdämpfungselement 10.

In der gezeigten Ausführungsform besteht die topfförmige Einheit 8 aus einem lichtdurchscheinenden Material. Auf der zylindrischen Mantelfläche dieser topfförmigen Einheit 8 ist eine ebenfalls lichtdurchlässige Farbfolienschicht 11 aufgedruckt bzw. aufgeklebt. Die Farbfolienschicht 11 verläuft auf dem Umfang des Lichtänderungselementes 10 ansteigend, d.h., es wird ein Bereich mit geringer Farbfolienabdeckung kontinuierlich ansteigend bis zu einem Bereich mit großer Farbfolienabdeckung des Lichtänderungselementes 10 erhalten.

In der Funktion wirkt sich nun die vorbeschriebene Ausführung so aus, daß bei Drehung des Drehwahlschalters 2 die Leuchte 7 eingeschaltet wird und sich unter der Leuchte 7 zunächst der Bereich mit der geringen Farbfolienbreite befindet. Bei einer roten Folie z.B. zeigt sich im Anzeigefeld 3 eine nur leicht hellrot gefärbte Beleuchtung der Anzeigescheibe 9. Wird nun der Drehwahlschalter 2 auf höhere Schaltstufen gestellt, so gelangt auch ein größerer Farbfolienbereich unter die Leuchte 7 und das von der Reflexionsschale 5 nach vorne auf die Anzeigescheibe 9 reflektierte Licht bekommt nun eine immer intensivere und kräftigere rote Farbzeichnung. Dadurch kann der Benutzer neben den üblichen Schaltstellenmarkierungen auch durch die unterschiedliche Farbintensität der Beleuchtung Aufschluß über die augenblicklich eingestellte Schaltstufe erhalten.

Neben der voranstehend beschriebenen Ausführungsvariante sind natürlich noch weitere Ausgestaltungsmöglichkeiten denkbar. So kann z.B. die unterschiedliche Beleuchtungsintensität im Anzeigefeld 3 durch abgestufte Materialtrübung des Lichtänderungselementes 10 erreicht werden. Weiterhin kann in dem Lichtänderungselement 10 eine ansteigend durchscheinende Öffnung gebildet sein.

Es ist auch nicht unbedingt nötig, für jede Schaltstelle eine separate Leuchte 7 zu verwenden, wenn man über ein Lichtleitsystem von einer zentralen Beleuchtungsquelle das Licht in die Reflexionsschale 5 einführt. Die Reflexionsschale 5 selbst kann mit einer silbernen oder auch farbigen Reflexionsschicht ausgebkleidet sowie als Kunststoffteil in einem reflektierten Material abgespritzt sein.

## Patentansprüche

1. Optische Schaltstufenanzeige für mit Drehwahlschaltern (2) ausgestattete Haushaltsgeräte, insbes. Herde, bei denen die Drehwahlschalter (2) mit einer hinter der Schalterblende (1) angeordneten, beleuchtbaren Anzeigescheibe (9) gekoppelt sind und wobei die Anzeigescheibe (9) durch einen durchscheinenden Bereich (3) der Schalterblende (1) sichtbar wird und im Lichtweg zwischen Beleuchtungsorgan (7) und sichtbarer Anzeigescheibe (9) ein ringförmiges Lichtanderungs- oder Lichtdämpfungselement (10) in einer feststehenden Reflexionsschale (5) angeordnet ist, wobei das Lichtänderungs- oder Lichtdämpfungselement (10) durch den Drehwahlschalter (2) drehbar ausgebildet ist, so dab mit höherer Schaltstufeneinstellung die Licht- oder Farbintensität an der Anzeigefläche der Anzeigescheibe (9) zunimmt, dadurch gekennzeichnet, daß das Lichtänderungs- oder Lichtdämpfungselement (10) und die Anzeigescheibe (9) eine topfförmige Einheit (8) bilden, die mit der Schaltwelle (2') des Drehwahlschalters (2) gekoppelt ist.

2. Optische Schaltstellenanzeige nach Anspruch 1, dadurch gekennzeichnet, daß das Lichtänderungs- oder Lichtdämpfungselement (10) auf seiner Mantelfläche mit einer auf dem Umfangsweg ansteigenden Lichtdämpfungs-oder Farbschicht versehen ist.

3. Optische Schaltstellenanzeige nach Anspruch 1 bis 2, dadurch gekennzeichnet, daß das Lichtänderungselement (10) auf seiner inneren oder äußeren Mantelfläche eine Farb-, Folienschicht (11) o. dgl. trägt oder aus einem Material unterschiedlicher Lichtdurchlässigkeit besteht.

4. Optische Schaltstellenanzeige nach einem der Ansprüche 1 bis 3, dadurch gekennzeichnet, daß die Reflexionsschale (5) mit einer reflektierenden Farb-, Folienschicht o.dgl. ausgekleidet ist oder aus einem reflektierenden Material besteht.

## Revendications

1. Indicateur optique de positions pour appareils ménagers, en particulier des cuisinières, équipés d'interrupteurs rotatifs de sélection (2), dans lesquels les interrupteurs rotatifs de sélection (2) sont accouplés à un disque indicateur éclairable (9) situé derrière le bandeau de commande (1), le disque indicateur (9) étant visible à travers une zone translucide (3) du bandeau de commande (1) et un élément annulaire (10) variateur ou atténuateur de lumière étant disposé, dans une coquille réflectrice fixe (5), sur le trajet lumineux entre l'organe d'éclairage (7) et le disque indicateur visible (9), l'élément (10) variateur ou atténuateur de lumière étant réalise avec faculté de rotation imprimée par l'interrupteur rotatif de sélection (2), de telle sorte que l'intensité de lumière ou de couleur augmente, sur la surface d'affichage du disque indicateur (9), au fur et à mesure de la progression du réglage des paliers de commutation, caractérisé par le fait que l'élément (10) variateur ou atténuateur de lumière et le disque indicateur (9) forment un groupe unitaire (8) en forme de cuvette, accouplé à l'arbre de commutation (2') de l'interrupteur rotatif de sélection (2).

2. Indicateur optique de positions selon la revendication 1, caractérisé par le fait que l'élément (10) variateur ou atténuateur de lumière est muni, sur la surface de son enveloppe, d'une couche de couleur ou d'atténuation lumineuse augmentant dans le sens périphérique.

3. Indicateur optique de positions selon les revendications 1 et 2, caractérisé par le fait que, sur la surface interne ou externe de son enveloppe, l'élément (10) variateur de lumière porte une couche colorée, une couche pelliculaire (11) ou similaire, ou bien consiste en un matériau d'une translucidité variable.

4. Indicateur optique de positions selon l'une des revendications 1 à 3, caractérisé par le fait que la coquille réflectrice (5) est revêtue d'une couche colorée, d'une couche pelliculaire ou couche similaire réflectrice, ou bien consiste en un matériau réflecteur.

## Claims

1. An optical graduated indicator device for domestic appliances, in particular cookers and ovens, in which a light-regulating or light-damping element (10) can be rotated in a rigid light- reflecting housing (5) by turning the selector switch (2), the rotary selector switch (2) is coupled with an illuminated indicator disk (9) situated behind the fascia panel (1), whereby the indicator disk (9) is visible through a transparent section (3) of the fascia panel (1), and a ring-shaped light-regulating or light-damping element (10) partially obstructs the passage of light between the light source (7) and the visible indicator disk (9) such that at a higher setting the intensity of the light or colour at the surface of the indicator disk (9) increases, characterised in that the light-regulating or light-damping element (10) and the indicator disk (9) form a cylindrical unit (8) which is coupled to the shaft (2') of the rotary selector switch (2).

2. An optical switch indicator device as in Claim 1, characterised in that the light-regulating or light-damping element (10) is coated with a layer of paint or other translucent substance, the light-regulating properties of which increase gradually around the perimeter of the indicator.

3. An optical switch indicator device as in Claims 1 and 2, characterised in that the light-regulating or light-damping element (10) is coated with paint or lined with foil (11) or other material along either its inner or outer surface with which the passage of light can be regulated.

4. An optical switch indicator device as in Claims 1-3, characterised in that the light-reflecting cylinder (5) is lined with reflecting foil or a coat of reflecting paint or similar, or is fabricated using reflecting material.
